# EUROPÄISCHE PATENTSCHRIFT

(11) **EP 2 464 272 B1**
(45) Veröffentlichungstag und Bekanntmachung des Hinweises auf die Patenterteilung: **13.03.2013**
(21) Anmeldenummer: 10742008.5
(22) Anmeldetag: 13.08.2010
(51) Int. Cl.: A47L 13/258, A47L 13/146

(54) **WISCHER**
MOP
BALAI

(30) Priorität: 13.08.2009 DE 102009037070
(43) Veröffentlichungstag der Anmeldung: 20.06.2012
(73) Patentinhaber: Leifheit AG, 56377 Nassau (DE)
(72) Erfinder: FISCHER, Klaus-Jürgen, 56379 Holzappel (DE)
(74) Vertreter: Bungartz, Klaus Peter
(86) Internationale Anmeldenummer: PCT/EP2010/061860
(87) Internationale Veröffentlichungsnummer: WO 2011/018525

(56) Entgegenhaltungen:
- EP-A1- 0 494 021
- EP-A1- 1 208 788
- WO-A1-2004/054424

## Beschreibung

### Technisches Gebiet

Die Erfindung betrifft einen Wischer, der insbesondere als Bodenwischer ausgebildet ist. Der Wischer weist mit einen Stiel, eine an einem Ende des Stiels angeordneten Wischplatte, die zwei sich von dem Stiel nach außen erstreckende und nach unten aufeinander zu schwenkbare Wischplattenflügel aufweist, und eine längs des Stieles zwischen einer oberen Gebrauchsstellung und einer unteren Auspressstellung verschiebbare Pressvorrichtung zum gegeneinander Pressen der beiden an nach unten geschwenkten Wischplattenflügel in der Auspressstellung auf, wobei die Pressvorrichtung in der Auspressstellung die Wischplattenflügel gegeneinander presst und in einer Wischstellung die Wischplattenflügel freigibt.

### Stand der Technik

Aus der EP 1208788 B ist ein Feuchtwischer mit zwei Druckarmen zum Gegeneinanderpressen von klappbar gelagerten Wischplattenflügeln bekannt. Die Wischplattenflügel sind Teil eines Wischkopfes, der über ein Kardangelenk frei verschwenkbar am Ende eines Stieles befestigt ist. Die Druckarme sind an einer entlang des Stieles verschiebbar angeordneten Verschiebehülse befestigt. Um ein zuverlässiges Auspressen in jeder beliebigen Stellung des Stieles zu ermöglichen, sind auf den Wischplattenflügeln und/oder auf den Druckarmen Führungseinrichtungen zur definierten Faltung vorgesehen.

Der bekannte Feuchtwischer hat den Nachteil, dass er konstruktiv aufwändig ist und insbesondere, dass die Führungseinrichtungen sorgfältig aufeinander abgestimmt sein müssen, um die Klappfunktion zu gewährleisten. Deswegen ist beispielsweise ein Austauschen des gesamten Wischkopfes in der Praxis gar nicht oder nur sehr aufwändig realisierbar.

Bei einfacheren Wischern ist die Wischplatte wiederum nicht drehbar gelagert. Dies erschwert jedoch den Wischvorgang.

Die WO 2004/054424 A1 und die EP 0 494 021 A1 zeigen Wischer, bei denen die Wischerplatten fest angelenkt und zur Wischerplatte ausgeklappt nicht drehbar sind. Der Nachteil ist hier aber, dass die Wischerplatte zwar problemlos in die Pressvorrichtung einfädelbar ist, in der Wischstellung aber unflexibel zu handhaben ist.

### Darstellung der Erfindung

Es ist die Aufgabe der vorliegenden Erfindung, einen Wischer mit gegeneinander pressbaren Wischplattenflügeln anzugeben, der unabhängig von der Ausführung der klappbaren Wischplattenflügel bzw. des Wischkopfes an dem die Wischplattenflügel angeordnet sind ein zuverlässiges Auspressen aus beliebiger Ausgangsstellung des Stieles ermöglicht.

Die Aufgabe wird durch einen Wischer gelöst, der dadurch gekennzeichnet ist, dass die Pressvorrichtung derart ausgebildet ist, dass sie zumindest während eines Abschnittes des Verschiebeweges von der Wischstellung in die Auspressstellung die Wischplatte über eine Zwangsführung zwangsweise zum Einfädeln in die Pressvorrichtung um einen bestimmten Winkel gedreht ist. Der Winkel beträgt bevorzugt weniger als 90°, weiter bevorzugt liegt er zwischen 30° und 60°, so dass ein Einfädeln auch in eckige Rahmen oder Käfige einer Pressvorrichtung selbsttätig möglich ist.

Der erfindungsgemäße Wischer hat den Vorteil, dass die Pressvorrichtung die Wischplatten beim Einleiten des Auspressvorganges durch ihre Drehbewegung unabhängig von der Winkelstellung der Wischplattenflügel zum Stiel regelrecht einfängt und in die zum Auspressen nötige Stellung mitnimmt.

Insbesondere bei einer besonderen Ausführungsform des erfindungsgemäßen Wischers, bei der die Wischplattenflügel, beispielsweise als Teil eines Wischkopfes direkt oder indirekt kardanisch und/oder kreuzgelenkig mit dem Stiel verbunden sind, besteht die Gefahr, dass die Pressvorrichtung beim Einleiten des Auspressvorganges im schiefen Winkel auf den gelenkig an den Stiel angebundenen Wischkopf bzw. trifft, so dass es ohne die erfindungsgemäße Drehbewegung der Pressvorrichtung zur Verklemmung kommen könnte.

Bei einer bevorzugten Ausführung der Erfindung ist vorgesehen, dass die Pressvorrichtung um die Stielmittelachse drehbar gelagert ist. Es jedoch auch möglich, dass die Pressvorrichtung um eine zur Stielmittelachse parallele Achse drehbar gelagert ist. Ferner kann erfindungsgemäß vorgesehen sein, dass die Pressvorrichtung um eine zur Verschieberichtung parallele Achse drehbar gelagert ist.

Der erfindungsgemäße Wischer ist derart ausgebildet, dass die Pressvorrichtung wahlweise in eine Auspressstellung, in der sie die Wischplattenflügel gegeneinander presst, oder eine Wischstellung, in der sie die Wischplattenflügel freigibt, überführbar ist. Besonderes komfortabel zu handhaben ist diese Ausführung durch die Zwangsführung zum Drehen der Pressvorrichtung, die derart ausgeführt ist, dass beim Überführen von der Wischstellung in die Auspressstellung die Wischplatte gedreht wird.

Beispielsweise kann die Zwangsführung eine Führungsnut aufweisen, in die ein Führungsdorn eingreift. Insbesondere kann die Führungsnut in vorteilhafter Weise schraubenförmig gewunden und/oder gekrümmt sein.

Der erfindungsgemäße Wischer kann mit unterschiedlichen Pressvorrichtungen realisiert werden. Beispielsweise kann die Pressvorrichtung Pressarme mit flexiblen freien Enden oder Pressarme mit starren freien Enden aufweisen.

Im Gegensatz zu den aus dem Stand der Technik bekannten Wischern kann der erfindungsgemäße Wischer statt Pressarme (oder zusätzlich zu Pressarmen) auch einen geschlossenen Rahmen aufweisen, der selbst bei filigraner und kompakter Bauweise in der Lage ist, größere Kräfte auf die Wischplattenflügel zu übertragen, als frei endende Pressgabeln. Insbesondere kann in erfindungsgemäßer Weise vorgesehen sein, dass die Wischplattenflügel in der Auspressstellung von dem Rahmen umgriffen sind.

Dieser filigrane Rahmen hat den weiteren Vorteil, dass nur wenig Schmutzwasser mit dem Rahmen in Kontakt kommt und kaum unzugängliche Flächen vorhanden sind, die durch getrocknetes Schmutzwasser verunreinigt werden könnten.

Bei einer besonders gut auspressenden Ausführungsform des erfindungsgemäßen Wischers ist vorgesehen, dass die von Rahmen umschlossene Innenfläche etwa der Querschnittsfläche der gegeneinander gepressten Wischplattenflügel entspricht; vorzugsweise ist der Abstand der einander gegenüberliegenden, an den Oberseiten der Wischplattenflügel angreifenden Rahmenseiten kleiner, als die Dicke der Wischplattenflügel samt dem doppelt gelegten, ungepressten Wischbezug. Je kleiner der Abstand gewählt ist, umso ist die ausgeübte Presskraft

Der Rahmen kann beispielsweise viereckig ausgebildet sein, dies insbesondere dann, wenn die der Wischfläche abgewandten Oberseiten der Wischplattenflügel eben ausgebildet sind. Es ist jedoch auch möglich, beispielsweise um den Wischplattenflügeln besondere Stabilität zu geben, diese gewölbt oder gerundet auszubilden, so dass es von Vorteil ist, bei diesen Ausführungsformen, den Rahmen ebenfalls entsprechend gewölbt oder rund auszubilden. In jedem Fall ist es von Vorteil, wenn sich der Rahmen in der Auspressstellung an die Oberseiten der Wischplattenflügel anschmiegt.

Um ein besonders gutes Auspressergebnis zu erreichen, kann alternativ oder zusätzlich auch vorgesehen sein, dass der Rahmen nach innen gerichtete Pressvorsprünge und/oder Pressnasen und/oder Pressflächen aufweist.

Bei einer vorteilhaften Ausführungsform ist die Innenfläche, die der Rahmen einschließt, senkrecht zur Längserstreckungsrichtung des Stils angeordnet.

Eine besonders gut reinigende Ausführungsform des erfindungsgemäßen Wischers ist derart aufgebaut, dass an dem Rahmen, zumindest ein - vorzugsweise zwei - Abstreifer derart angeordnet sind, dass der beim Auspressvorgang zwischen den Wischplattenflügeln austretende Schmutz und/oder die dort austretende Feuchtigkeit abgestreift wird. Der Abstreifer kann beispielsweise als Gummilippe ausgebildet sein. Darüber hinaus kann der Abstreifer derart angeordnet sein, dass er beim Auspressvorgang an den Seitenkanten der Wischplattenflügel und/oder den Seitenkanten eines Wischbezugs schabend entlang streift.

Bei einer vorteilhaften Ausführungsform des erfindungsgemäßen Wischers ist vorgesehen, dass die Pressvorrichtung eine entlang des Stiels verschiebbare Hülse aufweist. Darüber hinaus kann vorgesehen sein, dass der Rahmen und/oder die die Pressarme direkt oder indirekt an der Hülse befestigt sind. Beispielsweise kann auch vorgesehen sein, dass der Rahmen mit einer Verbindungsvorrichtung an der Hülse befestigt ist. Diese kann beispielsweise Streben aufweisen, die für sich gesehen keinen Pressdruck auf die Wischplattenflügel ausüben müssen. Alternativ kann die Verbindungsvorrichtung auch kastenförmig ausgebildet sein.

Bei einer besonders einfach herstellbaren und robusten Ausführungsform ist ein Kasten vorgesehen, dessen unterer Randteil den Rahmen bildet, dessen Mittelteil die Verbindungsvorrichtung bildet und dessen Oberteil eine Öffnung - vorzugsweise eine Bohrung - aufweist, durch die der Stiel verläuft. Diese Ausführungsform hat den Vorteil, dass nahezu die gesamte Auspressvorrichtung als einstückiger, unten offener Kasten mit einer oben angeordneten Bohrung ausgebildet sein kann.

Sehr einfach bedienbar und komfortable ist eine besondere Ausführungsform des erfindungsgemäßen Wischers, bei der vorgesehen ist, dass der Rahmen um die Stielmittelachse drehbar gelagert ist. Insbesondere kann vorgesehen sein, dass der Rahmen direkt oder indirekt derart zwangsgeführt ist, dass er sich beim Überführen von der Wischstellung in die Auspressstellung dreht. Statt um die Stielmittelachse kann sich der Rahmen auch um eine hierzu parallele Achse, auch beispielsweise um eine zu seiner Innenfläche senkrechten Achse, drehen. Durch die Drehbewegung wird ein Verklemmen, unabhängig von der Stellung des Wischkopfes relativ zum Stiel bei Einleitung des Auspressvorganges, wirkungsvoll und zuverlässig vermieden.

Eine zwangsgeführte Drehbarkeit des Rahmens kann beispielsweise dadurch erreicht werden, dass die Hülse eine gekrümmte - insbesondere schraubenförmig gekrümmte - Führungsnut aufweist, in die ein am Stiel angeordneter Führungsdom eingreift. Alternativ kann umgekehrt auch vorgesehen sein, dass der Stiel eine gekrümmte - insbesondere schraubenförmig gekrümmte - Führungsnut aufweist, in die ein an der Hülse angeordneter Führungsdom eingreift.

Besonders benutzerfreundlich ist eine Ausführungsform des erfindungsgemäßen Wischers, bei der ein Handgriff vorgesehen ist, der unabhängig von einer Drehbewegung der Pressvorrichtung und/oder des Rahmens und/oder der Hülse und/oder der Verbindungsvorrichtung bedient werden kann. Beispielsweise kann ein solcher Handgriff relativ zur Pressvorrichtung und/oder relativ zur Hülse drehbar gelagert sein. Insbesondere kann vorgesehen sein, dass der Handgriff um dieselbe Achse drehbar gelagert ist, wie die Pressvorrichtung und/oder der Rahmen und/oder die Hülse. Insbesondere kann vorgesehen sein, dass der Handgriff koaxial zur Hülse angeordnet ist. Beispielsweise kann der Handgriff rohrförmig ausgebildet sein.

### Kurze Beschreibung der Zeichnungen

Weitere Merkmale, Vorteile und Wirkungen der Erfindung ergeben sich aus den Unteransprüchen und der nachfolgenden Beschreibung eines bevorzugten Ausführungsbeispiels anhand der Zeichnungen, in denen

der Erfindungsgegenstand schematisch dargestellt ist. Er wird anhand der Figuren nachfolgend beschrieben, wobei gleich wirkende Elemente mit denselben Bezugszeichen versehen sind. Dabei zeigt:

Figur 1 einen erfindungsgemäßen Wischer in der Wischstellung,

Figur 2 einen erfindungsgemäßen Wischer in der Auspressstellung, und

Figur 3 einen Querschnitt durch die Wischplattenflügel und den Rahmen eines in der Auspressstellung befindlichen Wischers.

### Bester Weg zur Ausführung der Erfindung

Fig. 1 zeigt einen erfindungsgemäßen Wischer 1, der als Bodenwischer ausgebildet ist. Der Wischer weist einen Stiel 2 auf und eine entlang des Stiels verschiebbare Pressvorrichtung 3 zum gegeneinander Pressen von zwei verschwenkbar gelagerten Wischplattenflügeln 4.

Die Pressvorrichtung 3 weist eine entlang des Stiels verschiebbare Hülse 5 auf, mit einem relativ zur Hülse 5 drehbar gelagerten Handgriff 6. Die Hülse 5 ist mittels Verbindungsstreben 7 mit einem Rahmen 8 fest verbunden. Durch Verschieben des Handgriffs 6 samt der Hülse 5 entlang des Stiels 2 auf den die Wischplattenflügel 4 beinhaltenden Wischkopf 9 zu, wird der Rahmen 8 über die sich dabei faltenden Wischplattenflügel 4 gestreift. Der Rahmen 8 und die Hülse 5, gemeinsam mit den Streben 7, führen hierbei eine Drehbewegung um 90 Grad um die Stielmittelachse aus, wobei die Hülse 5 zur Bewirkung dieser Drehbewegung zwangsgeführt ist. Die Zwangsführung beinhaltet eine schraubenförmige Ausnehmung 10 in der Hülse 5, in die ein Führungsdom 11, der fest am Stiel 2 angeordnet ist, eingreift. Der Wischkopf 9 weist ein kardanisch mit dem Stiel verbundenes Mittelstück 12 auf, an dem die Wischplattenflügel gelenkig angeordnet sind. Die Wischplattenflügel weisen einen gemeinsamen, auspressbaren Wischbezug 13 auf.

Fig. 2 zeigt den erfindungsgemäßen Wischer in der Auspressstellung. In dieser Stellung umgreift der Rahmen 8 die Wischplattenflügel 4 samt deren Wischbezug 13, wodurch der Wischbezug 13 ausgepresst wird. An den Stirnseiten des Rahmens ist jeweils ein Abstreifer 14 angeordnet, der seitlich zwischen den Wischplattenflügeln 4 heraustretende Feuchtigkeit und Schmutz schabend abstreift.

Fig. 3 zeigt einen Querschnitt durch die Wischplattenflügel 4 samt auspressbarem Wischbezug 13 und den sie umgreifenden Rahmen 8.

### Weg(e) zur Ausführung der Erfindung

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

**Bezugszeichenliste**

1 Wischer

2 Stiel

3 Pressvorrichtung

4 Wischplattenflügel

5 Hülse

6 Handgriff

7 Streben

8 Rahmen

9 Wischkopf

10 Führungsnut

11 Führungsdom

12 Mittelstück

13 Wischbezug

14 Abstreifer

## Patentansprüche

1. Wischer (1), der insbesondere als Bodenwischer ausgebildet ist, mit einem Stiel (2), einer an einem Ende des Stiels (2) angeordneten Wischplatte, die zwei sich von dem Stiel (2) nach außen erstreckende und nach unten aufeinander zu schwenkbare Wischplattenflügel (4) aufweist, und mit einer längs des Stieles (2) zwischen einer oberen Gebrauchsstellung und einer unteren Auspressstellung verschiebbaren Pressvorrichtung (3) zum gegeneinander Pressen der beiden an nach unten geschwenkten Wischplattenflügel (4) in der Auspressstellung, wobei die Pressvorrichtung (3) in der Auspressstellung die Wischplattenflügel (4) gegeneinander presst und in einer Wischstellung die Wischplattenflügel (4) freigibt, **dadurch gekennzeichnet, dass** die Pressvorrichtung (3) derart ausgebildet ist, dass zumindest während eines Abschnittes des Verschiebeweges von der Wischstellung in die Auspressstellung die Wischplatte über eine Zwangsführung zwangsweise zum Einfädeln in die Pressvorrichtung (3) um einen Winkel von weniger als 90° um die Mittelachse des Stiels oder eine zur Mittelachse des Stiels parallele Achse gedreht ist.

2. Wischer (1) nach dem vorhergehenden Anspruch, **dadurch gekennzeichnet, dass** die Pressvorrichtung (3) von einer längs des Stieles geführten und von dem Stiel (2) durchdrungenen Hülse (5) und einem mit der Hülse (5) unterhalb der Hülse (5) verbundenen Auspressbereich gebildet ist, in den die zusammengeklappten Wischflügel (4) unter Aufbringen der Auspresskraft einziehbar ist, wobei die Zwangsführung zwischen der Hülse (5) und dem Stiel (2) vorgesehen ist.

3. Wischer (1) nach dem vorhergehenden Anspruch, **dadurch gekennzeichnet, dass** die Zwangsführung von zumindest einer in der Hülse (5) vorgesehenen Führungsnut (10) und einem, von dem Stiel nach außen hervorspringenden Führungsdorn (11) und/oder zumindest einer in dem Stiel (2) angeordneten Führungsnut (10) und einem, von der Hülse (5) nach innen hervorspringenden Führungsdorn (11) gebildet ist, wobei der Führungsdorn (11) jeweils in die insbesondere schraubenförmig gekrümmte Führungsnut (10) eingreift.

4. Wischer (1) nach einem der Ansprüche 1 bis 3, **dadurch gekennzeichnet, dass** die Pressvorrichtung (3) von zwei gegenüberliegenden Pressarmen gebildet ist, zwischen die die gedrehte und zusammengeklappte Wischplatte einziehbar ist.

5. Wischer (1) nach einem der Ansprüche 1 bis 3, **dadurch gekennzeichnet, dass** die Pressvorrichtung (3) einen geschlossenen Rahmen (8) aufweist, in den die gedrehte und zusammengeklappte Wischplatte einziehbar ist, wobei die zusammengeklappten Wischplattenflügel (4) in der Auspressstellung von dem Rahmen (8) umgriffen sind.

6. Wischer (1) nach Anspruch 5, **dadurch gekennzeichnet, dass** der Rahmen (8) viereckig, oval oder rund ausgebildet ist und die von dem Rahmen (8) umschlossene Innenfläche etwa der Querschnittsfläche der gegeneinander gepressten Wischplattenflügel (4) entspricht, wobei sich der Rahmen (8) in der Auspressstellung an Oberseiten der Wischplattenflügel (4) anschmiegt und über eine Verbindungsvorrichtung in Form von Streben oder einem Kasten, dessen unterer Randteil den Rahmen (8) bildet, mit der Hülse (5) unmittelbar oder mittelbar verbunden ist.

7. Wischer (1) nach einem der Ansprüche 5 oder 6, **dadurch gekennzeichnet, dass** der Rahmen (8) nach innen gerichtete Pressvorsprünge und/oder Pressnasen und/oder Pressflächen aufweist.

8. Wischer (1) nach einem der Ansprüche 5 bis 7, **dadurch gekennzeichnet, dass** die Innenfläche, die der Rahmen (8) einschließt, senkrecht zur Längserstreckungsrichtung des Stieles (2) angeordnet ist.

9. Wischer (1) nach einem der Ansprüche 5 bis 8, **dadurch gekennzeichnet, dass** an dem Rahmen zumindest ein Abstreifer (14) angeordnet ist, der beim Auspressvorgang zwischen den Wischplattenflügeln (4) austretende Feuchtigkeit und/oder Schmutz abstreift, wobei der Abstreifer (4) insbesondere eine Gummilippe aufweist.

10. Wischer (1) nach einem der Ansprüche 5 bis 9, **dadurch gekennzeichnet, dass** der Rahmen (8) direkt oder indirekt derart zwangsgeführt ist, dass er sich beim Überführen von der Wischstellung in die Auspressstellung um eine zu seiner Innenfläche senkrechte Achse und/oder um die Mittelachse des Stieles (2) dreht.

11. Wischer (1) nach einem der Ansprüche 5 bis 9, **dadurch gekennzeichnet, dass** der Rahmen (8) eine zumindest nach außengerichtete Schmutzbürste aufweist.

12. Wischer (1) nach einem der vorhergehenden Ansprüche, **dadurch gekennzeichnet, dass** die Pressvorrichtung (3) und/oder die Hülse (5) einen relativ zu ihr drehbar gelagerten hülsenförmigen Handgriff (6) aufweisen.

13. Wischer (1) nach einem der vorhergehenden Ansprüche, **dadurch gekennzeichnet, dass** die Wischplatte ein Mittelstück (12) aufweist, an dem an gegenüberliegenden Seiten die Wischplattenflügel (4) gelagert sind und dass insbesondere kardanisch und/oder kreuzgelenkig mit dem Stiel (2) verbunden ist.

14. Wischer (1) nach einem der vorhergehenden Ansprüche, **dadurch gekennzeichnet, dass** die Wischplatte einen auspressbaren Wischbezug (13) oder einen auspressbaren Wischbelag aufweist.

## Claims

1. A wiper (1) in particular designed as a floor wiper comprising a stem (2), a wiper plate arranged at one end of the stem (2) and comprised of two wiper plate leaves (4) pivotable towards each other and extending from the stem (2) outwards and downwards, and a pressing device (3) movable along the stem (2) between an upper operating position and a lower squeezing position for pressing the two downwardly pivoted wiper plate leaves (4) against each other in the squeezing position, wherein the pressing device (3) presses the wiper plate leaves (4) against each other in the squeezing position and releases the wiper plate leaves (4) in a wiping position,
**characterised in that** the pressing device (3) is designed in such a way that at least during a section of the sliding path between the wiping position and the squeezing position, the wiper plate is turned through an angle of less than 90° about the centre axis of the steam or an axis parallel to the centre of the stem via a compulsory guidance for positively guiding the wiper plate into the pressing device (3).

2. The wiper (1) according to the preceding claim, **characterised in that** the pressing device (3) is formed by a sleeve (5) guided along the stem through which the stem (2) passes, and a squeezing region below the sleeve (5) and connected with it, into which the folded wiper leaves (4) are retractable when applying a squeezing force, wherein the compulsory guidance is provided between the sleeve (5) and the stem (2).

3. The wiper (1) according to the preceding claim, **characterised in that** the compulsory guidance is formed by at least one guiding groove (10) provided in the sleeve (5) and a guiding thorn (11) projecting outwards from the stem and/or at least one guiding groove (10) arranged in the stem (2) and a guiding thorn (11) projecting inwards from the sleeve (5), wherein the guiding thorn (11) respectively engages into the, in particular, helically curved guiding groove (10).

4. The wiper (1) according to one of claims 1 to 3, **characterised in that** the pressing device (3) is formed by two opposing pressing arms, between which the turned and folded wiper plate is retractable.

5. The wiper (1) according to one of claims 1 to 3, **characterised in that** the pressing device (3) comprises a closed frame (8) into which the turned and folded wiper plate is retractable, wherein the folded wiper plate leaves (4) are encompassed by the frame (8) in the squeezing position.

6. The wiper (1) according to claim 5, **characterised in that** the frame (8) may be rectangular, oval or round in shape and **in that** the inside surface enclosed by the frame (8) approximately corresponds to the cross-sectional area of the pressed-together wiper plate leaves (4), wherein the frame (8), in the squeezing position, moulds itself to the upper surfaces of the wiper plate leaves (4) and is directly or indirectly connected with the sleeve (5) via a linking device in the form of struts or a box, the lower edge portion of which forms the frame (8).

7. The wiper (1) according to one of claims 5 or 6, **characterised in that** the frame (8) comprises inwardly facing pressing projections and/or pressing nibs and/or pressing surfaces.

8. The wiper (1) according to one of claims 5 to 7, **characterised in that** the inside surface enclosed by the frame (8) is arranged vertically to the longitudinal direction of extension of the stem (2).

9. The wiper (1) according to one of claims 5 to 8, **characterised in that** at least one stripper (14) is arranged on the frame for stripping off any moisture and/or dirt emerging between the wiper plate leaves (4) during the squeezing operation, wherein the stripper (4) in particular comprises a rubber lip.

10. The wiper (1) according to one of claims 5 to 9, **characterised in that** the frame (8) is forcibly guided directly or indirectly in such a way that when transferred from the wiping position into the squeezing position, it turns about an axis vertical to its inside surface and/or about the centre axis of the stem (2).

11. The wiper (1) according to one of claims 5 to 9, **characterised in that** the frame (8) comprises an at least outwardly directed dirt brush.

12. The wiper (1) according to one of the preceding claims, **characterised in that** the pressing device (3) and/or the sleeve (5) comprise a sleeve-shaped handle (6) rotatably mounted relative to the sleeve.

13. The wiper (1) according to one of the preceding claims, **characterised in that** the wiper plate comprises a centre portion (12), on which the wiper plate leaves (4) are mounted on opposite sides, and which is connected with the stem (2) in particular cardanically and/or in the manner of a universal joint.

14. The wiper (1) according to one of the preceding claims, **characterised in that** the wiper plate comprises a squeezable wiper cover (13) or a squeezable wiper coating.

## Revendications

1. Balai-serpillère (1), conçu en particulier en tant que balai-serpillère pour le sol, comprenant un manche (2), une plaque de lavage disposée sur une extrémité du manche (2), qui présente deux ailettes de plaque de lavage (4) s'étendant vers l'extérieur depuis le manche (2) et pouvant être basculées l'une sur l'autre vers le bas, et comprenant un dispositif de pressage (3) pouvant être déplacé le long du manche (2) entre une position supérieure d'utilisation et une position inférieure de pressage, pour presser l'une contre l'autre les deux ailettes de plaque de lavage (4) basculées vers le bas dans la position de pressage, sachant que le dispositif de pressage (3), en position de pressage, presse les ailettes de plaque de lavage (4) l'une contre l'autre et libère les ailettes de plaque de lavage (4) dans une position de lavage, **caractérisé en ce que** le dispositif de pressage (3) est ainsi conçu qu'au moins pendant une partie du parcours de la position de lavage à la position de pressage, la plaque de lavage est tournée d'un angle inférieur à 90° sur l'axe médian du manche ou un axe parallèle à l'axe médian du manche via un guidage forcé pour la forcer à s'enfiler dans le dispositif de pressage (3).

2. Balai-serpillère selon la revendication précédente, **caractérisé en ce que** le dispositif de pressage (3) est formé d'un manchon (5) dirigé le long du manche et pénétré par le manche (2) et d'une zone de pressage reliée au manchon (5) en-dessous du manchon (5), dans laquelle les ailettes de plaque de lavage (4) rabattues peuvent être introduites en appliquant la force de pressage, sachant que le guidage forcé est prévu entre le manchon (5) et le manche (2).

3. Balai-serpillère selon la revendication précédente, **caractérisé en ce que** le guidage forcé est formé d'au moins une rainure de guidage (10) prévue dans le manchon (5) et d'une broche de guidage (11) faisant saillie vers l'extérieur depuis le manche et/ou d'au moins une rainure de guidage (10) disposée dans le manche (2) et d'une broche de guidage (11) faisant saillie vers l'intérieur depuis le manchon (5), sachant que la broche de guidage (11) respective se met en prise dans la rainure de guidage (10) en particulier incurvée et hélicoïdale.

4. Balai-serpillère selon l'une des revendications 1 à 3, **caractérisé en ce que** le dispositif de pressage (3) est formé par deux bras de pressage opposés, entre lesquels la plaque de lavage tournée et rabattue peut être introduite.

5. Balai-serpillère selon l'une des revendications 1 à 3, **caractérisé en ce que** le dispositif de pressage (3) présente un cadre fermé (8) dans lequel la plaque de lavage tournée et rabattue peut être introduite, sachant que les ailettes de plaque de lavage (4) rabattues sont enveloppées par le cadre (8) dans la position de pressage.

6. Balai-serpillère selon la revendication 5, **caractérisé en ce que** le cadre (8) est carré, ovale ou rond et que la face intérieure entourée par le cadre (8) correspond environ à la surface de la section des ailettes de plaque de lavage (4) pressées l'une contre l'autre, sachant que le cadre (8) se serre dans la position de pressage sur les faces supérieures des ailettes de plaque de lavage (4) et est relié indirectement ou directement au manchon (5) via un dispositif de liaison sous forme de montants ou d'une caisse dont la partie de bordure inférieure forme le cadre (8).

7. Balai-serpillère selon l'une des revendications 5 ou 6, **caractérisé en ce que** le cadre (8) présente des saillies de pressage et/ou des ergots de pressage et/ou des faces de pressage dirigés vers l'intérieur.

8. Balai-serpillère selon l'une des revendications 5 à 7, **caractérisé en ce que** la face intérieure qui contient le cadre (8) est disposée verticalement par rapport au sens d'étirement en longueur du manche (2).

9. Balai-serpillère selon l'une des revendications 5 à 8, **caractérisé en ce qu'**au moins un déflecteur (14) est disposé sur le cadre, qui dévie l'humidité et/ou la poussière sortant entre les ailettes de plaque de lavage (4) lors du pressage, sachant que le déflecteur (14) présente une lèvre en caoutchouc.

10. Balai-serpillère selon l'une des revendications 5 à 9, **caractérisé en ce que** le cadre (8) est dirigé par force directement ou indirectement de façon à tourner sur un axe vertical par rapport à sa face intérieure et/ou sur l'axe médian du manche (2), lorsqu'il passe de la position de lavage à la position de pressage.

11. Balai-serpillère (1) selon l'une des revendications 5 à 9, **caractérisé en ce que** le cadre (8) présente une brosse à poussière dirigée au moins vers l'extérieur.

12. Balai-serpillère (1) selon l'une des revendications précédentes, **caractérisé en ce que** le dispositif de pressage (3) et/ou le manchon (5) présentent une poignée (6) en forme de manchon disposée de manière rotative par rapport à lui/eux.

13. Balai-serpillère (1) selon l'une des revendications précédentes, **caractérisé en ce que** la plaque de lavage présente une pièce centrale (12) sur laquelle les ailettes de plaque de lavage (4) sont disposées sur des côtés opposés, et **en ce qu'**elle est reliée en particulier par joint à cardan et/ou par joint universel avec le manche (2).

14. Balai-serpillère (1) selon l'une des revendications précédentes, **caractérisé en ce que** la plaque de lavage présente un revêtement de lavage (13) pressable ou une garniture de lavage pressable.
